# EUROPÄISCHE PATENTSCHRIFT

(11) **EP 1 357 043 B1**
(45) Veröffentlichungstag und Bekanntmachung des Hinweises auf die Patenterteilung: **27.07.2005**
(21) Anmeldenummer: 02009562.6
(22) Anmeldetag: 26.04.2002
(51) Int. Cl.: B65D 5/06, B65D 5/54

(54) **Versand- und Verkaufsverpackung und Zuschnitt hierfür**
Shipping and sales package and blank therefore
Emballage pour l'expédition et la vente et flan pour ce dernier

(43) Veröffentlichungstag der Anmeldung: 29.10.2003
(73) Patentinhaber: Fulda Verpackung + Display Vertriebsgesellschaft mbH & Co. KG, 36043 Fulda (DE)
(72) Erfinder: Blankenburg, Markus, 36041 Fulda (DE); Schuppert, Jochen, 36100 Petersberg (DE); Nagel, Andreas, 36137 Grossenlüder (DE)
(74) Vertreter: KEIL & SCHAAFHAUSEN

(56) Entgegenhaltungen:
- EP-A- 0 763 473
- DE-U- 20 000 449
- FR-A- 2 713 597
- GB-A- 2 319 241

## Beschreibung

Die Erfindung betrifft eine Versand- und Verkaufsverpackung aus faltbarem Material, wie Pappe oder Karton, insbesondere Wellpappe, hergestellt aus einem einstückigen Zuschnitt, mit Seitenwänden, an deren Längskanten Boden- und Deckellaschen angelenkt sind, wobei die Verpackung entlang einer in den Seitenwänden vorgesehenen Trennlinie in ein unteres Verpackungsteil mit unteren Seitenwandabschnitten und daran angelenkten Bodenlaschen und ein oberes Verpackungsteil mit oberen Seitenwandabschnitten und daran angelenkten Deckellaschen teilbar ist, wobei im versandfertigen Zustand der Verpackung die Seitenwandabschnitte des oberen Verpackungsteils zu den Seitenwandabschnitten des unteren Verpackungsteils derart überlappend angeordnet sind, dass die Seitenwandabschnitte des obere Verpackungsteils auf den Bodenlaschen des unteren Verpackungsteils aufstehen, und wobei die unteren Seitenwandabschnitte und die oberen Seitenwandabschnitte an wenigstens einer Befestigungsstelle lösbar miteinander verbunden sind, sowie einen Zuschnitt für eine derartige Verpackung.

Heutzutage werden Waren, die vom Einzelhandel in Beuteln oder kleineren Schachteln oder dgl. zum Verkauf angeboten werden, häufig in Verpackungen angeliefert, die nicht nur als Versand- oder Transportverpackungen, sondern auch als Verkaufsverpackungen dienen. Damit die Ware direkt vom Kunden aus der Versandverpackung entnommen werden kann, wird diese, bevor sie in ein Regal eingestellt wird, in ein Verpackungsoberteil und ein auch als 'Tray' bezeichnetes Verpackungsunterteil getrennt. Um bei der Bestückung der Regale Zeit zu sparen, fordert der Handel seine Lieferanten verstärkt auf, seine Versandkartons auf solche 2-teiligen Versand- und Verkaufsverpackungen umzustellen. Hinzu kommt, dass bei bestimmten Einkaufsketten bereits Zeitvorgaben dahingehend gemacht werden, dass eine Verpackung in 6 Sekunden verkaufsbereit im Regal stehen muss. Das lässt sich nur mit zweiteiligen Verpackungen erreichen. Außerdem ist es erforderlich, dass die Verpackung herstellerseits so vorbereitet ist, das das Oberteil der Verpackung leicht vom Unterteil getrennt werden kann.

Verpackungen dieser Art aus einem einstückigen Zuschnitt sind vielfältig bekannt. In der DE 36 09 608 C1 ist zum Teilen der Verpackung in einen unteren und einen oberen Verpackungsteil in dessen Seitenwänden ein ringsum laufender Aufreißstreifen angeordnet. Trotz des Aufreißstreifens und trotz einer Außendeckenritzung, wie sie auch im DE 84 18 806.1 U für eine Verpackung aus Wellpappmaterial beschrieben ist, bereitete das Tennen der Verpackungsteile häufig erhebliche Schwierigkeiten. In diesem Fall wird dann entweder das obere Verpackungsteil mit Gewalt von dem unteren Verpackungsteil abgerissen oder mittels eines scharfen Gegenstandes, z.B. einem Messer, die Verpackung entlang der Außendeckenritzung, der Perforation oder dgl. durchtrennt, wodurch häufig auch die verpackte Ware beschädigt wird.

Um eine Versand- und Verkaufsverpackung zu schaffen, die zwar wie eine einstückige Faltverpackung mit herkömmlichen Maschinen aufgerichtet, gefüllt und verklebt werden kann, sich aber dennoch einfach und sicher in einen unteren und einen oberen Verpackungsteil teilen lässt und stapelbar ist, ist in der DE 39 40 872 C3 vorgeschlagen worden, die faltbare Verpackung aus Wellpappe, trotz des herstellerseits erheblich größeren Aufwands, wieder aus zwei getrennten Zuschnitten für den oberen und unteren Verpackungsteil herzustellen. Um zu einer fertigen 2-teiligen Versand- und Verkaufsverpackung zu gelangen, müssen 5 Arbeitsschritte durchlaufen werden, nämlich separates Drucken des Ober- und Unterteils, separates Stanzen des Ober- und Unterteils, sowie Zusammenführen und Verkleben der beiden Teile.

Die oberen und unteren Verpackungsteile sind dabei an Befestigungsstellen lösbar miteinander verbunden. Beim Anbringen des die Waren aufnehmenden unteren Verpackungsteils ('Tray') an dem als Abdeckung und Abstützung dienenden oberen Verpackungsteil, beispielsweise durch Verkleben, müssen das Tray und die Abdeckung exakt zueinander ausgerichtet werden, so dass die Rilllinien, über die die Seitenwände des Trays bzw. der Abdeckung miteinander verbunden sind, weitgehend miteinander fluchten.

In der DE 199 06 226 A1 ist daher wieder eine Verkaufsverpackung aus einem einstückigen Zuschnitt beschrieben, die nach dem Aufrichten und Befüllen mit Produkten zunächst in einer Schneidmaschine in ein Oberteil und ein Tray zerschnitten und danach teleskopartig wieder zusammengesteckt und leicht verklebt wird. Für das Zerschneiden der Verpackung im befüllten Zustand sowie das anschließende Wiederverkleben sind geeignete Maschinen beim Verpacker vorzuhalten. Ein derartiges Verfahren zur Herstellung einer Verkaufsverpackung ist nicht nur aufwendig und kostenintensiv, sondern birgt auch die Gefahr, dass beim Trennen der Verpackung in ein Verpackungsoberteil und ein Tray die verpackten Waren beschädigt und damit nicht mehr verkaufbar werden.

Aus der EP 0 763 473 A und der DE 200 00 449 U sind jeweils Verpackungen bekannt, bei denen die durch eine Trennlinie bereichsweise voneinander getrennten unteren Seitenwandabschnitte und oberen Seitenwandabschnitte über wenigstens eine die Trennlinie unterbrechende Faltlasche miteinander verbunden sind, die im aufgerichteten Zustand der Verpackung auf eine der Seitenwandabschnitte des unteren Verpackungsteils und/oder des oberen Verpackungsteils aufgefaltet ist. Das Öffnen dieser bekannten Verpackungen ist jedoch umständlich.

Es ist daher Aufgabe der vorliegenden Erfindung, eine Versand- und Verkaufsverpackung der eingangs genannten Art sowie einen Zuschnitt hierfür zu schaffen, die sich besonders leicht öffnen lassen.

Diese Aufgabe wird erfindungsgemäß durch eine Verpackung mit den Merkmalen des Anspruchs 1 gelöst. Da die Verpackung aus einem einzigen Zuschnitt besteht und das die Abdeckung bildende obere Verpackungsteil sowie das das Tray bildende untere Verpackungsteil über die wenigstens eine Faltlasche aneinander angelenkt sind, ist ein Ausrichten des Trays zu der Abdeckung nicht notwendig. Die beiden Verpackungsteile sind ineinander zwangsgeführt. Vor dem Befüllen und ggf. vor dem Aufrichten der Verpackung wird das Tray, das abgesehen von der wenigstens einen Faltlasche durch die Trennlinie von der Abdeckung getrennt ist, mit dieser durch Auffalten der Faltlasche auf eine der Seitenwände in Überdeckung gebracht, so dass sich eine Z-Faltung bildet. Die Seitenwände des Trays und der Abdeckung liegen dabei bereichsweise übereinander, so dass die Seitenwände der Versand- und Verkaufsverpackung mit Ausnahme von darin vorgesehenen Eingriffsöffnungen allseits geschlossen sind. Da zum Trennen der Abdeckung von dem die Waren aufnehmenden unteren Verpackungsteil ('Tray') kein Schneid- oder Reißvorgang erforderlich ist, kann die verpackte Ware auch nicht beschädigt werden. Die Trennlinie ist bereits bei der Herstellung des einstückigen Zuschnitts durch einen Stanzvorgang angebracht, so dass nur die Faltlasche gelöst zu werden braucht, um das Oberteil vom Unterteil der Versand- und Verkaufsverpackung zu entfernen.

In Weiterbildung dieses Erfindungsgedankens ist erfindungsgemäß vorgesehen, dass das untere Verpackungsteil und das obere Verpackungsteil über zwei Faltlaschenpaare miteinander verbunden sind, wobei jedes Faltlaschenpaar eine an dem unteren Verpackungsteil angelenkte untere Faltlasche und eine an dieser und an dem oberen Verpackungsteil angelenkte obere Faltlasche aufweist. Die Anzahl der Faltlaschenpaare kann variieren; beispielsweise können bei einer Viereckverpackung auch drei oder vier Faltlaschenpaare vorgesehen sein. Die Faltlaschen werden zur Verbindung des Trays mit der Abdeckung aufeinander und auf eine der Seitenwände aufgefaltet, so dass die Seitenwände des Trays und die der Abdeckung überlappend aufeinander liegen. Das untere Verpackungsteil kann erfindungsgemäß das obere Verpackungsteil dabei bereichsweise umgreifen.

Da erfindungsgemäß wenigstens eine der Faltlaschen über eine Aufreißlasche an einer der Seitenwände angelenkt ist, wobei die Aufreißlaschen bspw. über eine geschwächte Linie mit der wenigstens einen Faltlasche verbunden ist, lassen sich die Faltlaschen noch leichter von den Seitenwänden trennen, um eine aus diesem Zuschnitt gebildete Verpackung zu öffnen.

Die Verbindung zwischen dem Tray und der Abdeckung kann erfindungsgemäß dadurch verbessert werden, dass die wenigstens eine Faltlasche auf eine weitere Faltlasche und/oder auf eine der Seitenwände aufgefaltet und zweckmäßigerweise auch verklebt wird. Auf diese Weise wird verhindert, dass, wenn sich eine der Faltlaschen aus ihrem aufgefalteten Zustand löst, das Tray teilweise von dem oberen Verpackungsteil gelöst wird, so dass die Seitenwände nicht mehr übereinanderliegen.

Gemäß einer weiteren Ausgestaltung der Erfindung können eine oder mehrere der unteren Seitenwandabschnitte des Trays mit den oberen Seitenwandabschnitten der Abdeckung verklebt sein. Bei dieser Ausführungsform kann in einer der miteinander verklebten Seitenwände eine geschwächte, insbesondere eine perforierte Linie oder eine Trennlinie verlaufen. Beim Trennen des oberen Verpackungsteils von dem Tray während des Öffnens der Verpackung bleiben so Teile der oberen Seitenwände der Abdeckung an den unteren Seitenwänden des Trays kleben, so dass die unteren Seitenwände des Trays einen zusätzlichen Halt für die abzuverkaufende Ware liefern.

Die der Erfindung zugrundeliegende Aufgabe wird bei einem Zuschnitt für eine Versand- und Verkaufsverpackung aus einem einstückigen faltbaren Material, wie Pappe oder Karton, insbesondere Wellpappe, mit Seitenwänden, die entlang einer Trennlinie in untere Seitenwandabschnitte und obere Seitenwandabschnitten unterteilbar sind, wobei an den unteren Seitenwandabschnitten Bodenlaschen und an den oberen Seitenwandabschnitten Deckellaschen angelenkt sind, im Wesentlichen dadurch gelöst, dass die Trennlinie durch wenigstens eine auf eine Seitenwand auffaltbare Faltlasche, über die die unteren Seitenwände mit den oberen Seitenwänden verbunden sind, unterbrochen ist. Da erfindungsgemäß wenigstens eine der Faltlaschen über eine Aufreißlasche an einer der Seitenwände angelenkt ist, wobei die Aufreißlaschen bspw. über eine geschwächte Linie mit der wenigstens einen Faltlasche verbunden ist, lassen sich die Faltlaschen noch leichter von den Seitenwänden trennen, um eine aus diesem Zuschnitt gebildete Verpackung zu öffnen.

Dabei sind die oberen Seitenwandabschnitte mit den unteren Seitenwandabschnitten über Faltlaschenpaare verbunden, wobei jedes Faltlaschenpaar eine an einer der unteren Seitenwandabschnitte angelenkte untere Faltlasche und eine mit dieser verbundene und an einer der oberen Seitenwandabschnitte angelenkte obere Faltlasche aufweist. Durch Auffalten der ein Faltlaschenpaar bildenden Faltlaschen kann der Abstand der oberen und unteren Seitenwände zueinander gezielt verändert werden, so dass die Seitenwände bereichsweise überlappend aufeinanderliegen. Die Seitenwände sind dabei durch die Trennlinie voneinander getrennt und nur durch die Faltlaschen miteinander verbunden. Zum Öffnen einer aus einem derartigen Zuschnitt gefertigten Verpackung ist es daher lediglich notwendig, die Faltlaschen der Faltlaschenpaare von den Seitenwänden zu trennen, so dass die unteren Seitenwände relativ zu den oberen Seitenwänden frei bewegbar sind.

Um das Öffnen einer aus diesem Zuschnitt gefertigten Verpackung zu erleichtern, können die oberen Faltlaschen über eine geschwächte, insbesondere perforierte Linie oder eine Trennlinie mit Teilen der oberen Seitenwandabschnitte verbunden sein, die im aufgerichteten Zustand der Verpackung mit den unteren Seitenwandabschnitten verbunden sind. Die Faltlaschen lassen sich zum Öffnen der Verpackung dann besonders einfach von den oberen und unteren Seitenwänden trennen.

Es hat sich als zweckmäßig erwiesen, dass die unteren und die oberen Faltlaschen und ggf. auch die Aufreißlaschen im Wesentlichen die gleiche rechteckige Form aufweisen. Wenn die Breite der Faltlaschen deren Höhe übersteigt, insbesondere wenigstens die Breite das Dreifache ihrer Höhe beträgt, ist eine besonders zuverlässige Verbindung der oberen Seitenwände mit den unteren Seitenwänden über die Faltlaschen gewährleistet, die mit ihren langen Kanten an den Seitenwänden und aneinander angelenkt sind. Die Länge der Faltlaschen kann an den Inhalt der Verpackung und dessen Gewicht angepasst werden.

Ein besonders bevorzugter Zuschnitt sieht genau vier obere und vier untere Seitenwandabschnitte vor, wobei jeder zweite obere und untere Seitenwandabschnitt durch Faltlaschen aneinander angelenkt ist. Aus einem derartigen Zuschnitt ist eine viereckige Versandschachtel herstellbar, bei der zwei einander gegenüberliegende Seitenwände durch die Trennlinie vollständig voneinander getrennt sind, während die beiden übrigen einander gegenüberliegenden Seitenwände durch Faltlaschen miteinander verbunden sind.

Nach einer noch weiteren erfindungsgemäßen Ausführungsform verläuft die Trennlinie geradlinig. Die Trennlinie kann auch mit wenigstens einer der Linien im Wesentlichen fluchten, über die eine Faltlasche an einem Seitenwandabschnitt angelenkt ist. Auf diese Weise ist die Ausbildung eines Trays mit geraden Kanten aus dem Zuschnitt nach Abtrennen einer Abdeckung möglich, wobei die das Tray bildenden unteren Seitenwandabschnitte im Wesentlichen die gleiche Höhe aufweisen können.

Die Erfindung wird nachfolgend anhand von Ausführungsbeispielen und der Zeichnung näher erläutert.

Es zeigen:
- Fig. 1: einen Zuschnitt für eine erste Ausführungsform einer erfindungsgemäßen Versand- und Verkaufsverpackung,
- Fig. 2: einen Zuschnitt für eine zweite Ausführungsform einer erfindungemäßen Versand- und Verkaufsverpackung,
- Fig. 3a bis h: in einer dreidimensionaler Ansicht Verfahrensschritte des Aufrichtens und Öffnens einer Versand- und Verkaufsverpackung aus einem Zuschnitt nach Fig. 1 und
- Fig. 4a bis h: in einer dreidimensionaler Ansicht Verfahrensschritte des Aufrichtens und Öffnens einer Versand- und Verkaufsverpackung aus einem Zuschnitt nach Fig. 2.

Der in Fig. 1 gezeigte einstückige Zuschnitt 1 weist vier Seitenwände 2, 3, 4 und 5 auf, die über Rilllinien 6 aneinander angelenkt sind. Die Seitenwände 2, 3, 4 und 5 sind auf der in der Figur oberen Seite mit Deckellaschen 7 und auf der unteren Seite mit Bodenlaschen 8 verbunden. Die Deckellaschen 7 und die Bodenlaschen 8 sind über Rilllinien 9 bzw. 10 an den Seitenwänden angelenkt. Weiter sind an der Seitenwand 2 Klebelaschen 11 zur Verbindung der Seitenwand 2 mit der Seitenwand 5 vorgesehen.

Die Seitenwände 2, 3, 4 und 5 sind durch eine in Fig. 1 horizontal verlaufende Trennlinie 12 in obere Seitenwandabschnitte 2a, 3a, 4a und 5a und untere Seitenwandabschnitte 2b, 3b, 4b und 5b unterteilt. Die Trennlinie 12 wird durch einen Einschnitt, insbesondere eine Stanzung, gebildet. Die Trennlinie 12 ist dabei in der in Fig. 1 gezeigten Ausführungsform an zwei Stellen durch geschwächte Linien unterbrochen, mit denen Faltlaschen 13a und 14a an den unteren Seitenwandabschnitten 3b bzw. 5b angelenkt sind.

Auf der gegenüberliegenden Seite sind die Faltlaschen 13a und 14a über Rilllinien oder geschwächte Linien an zweiten oberen Faltlaschen 13b bzw. 14b befestigt und an ihren in der Figur vertikalen Seitenkanten durch Trennlinien von den oberen Seitenwandabschnitten getrennt. Die Faltlaschen 13b und 14b stehen über seitliche geschwächte Linien mit den oberen Seitenwandabschnitten 3a bzw. 5a in Verbindung. Alternativ können statt der geschwächten Linien auch Trennlinien zwischen den Faltlaschen 13b, 14b und den oberen Seitenwandabschnitten eingearbeitet sein. Die oberen Seitenwandabschnitte 2a, 3a, 4a und 5a hängen also lediglich über die Faltlaschenpaare 13a, 13b und 14a, 14b mit den unteren Seitenwandabschnitten 2b, 3b, 4b und 5b zusammen und sind ansonsten durch die Trennlinie 12 voneinander getrennt.

In dem in Fig. 1 gezeigten Ausführungsbeispiel sind die oberen Faltlaschen 13b und 14b zusätzlich zu ihrer seitlichen Verbindung mit den oberen Seitenwandabschnitten 3a und 5a über eine in der Figur horizontal verlaufende Rilllinie oder geschwächte Linie an Aufreißlaschen 13c bzw. 14c angelenkt. Die Aufreißlaschen 13c und 14c sind mit ihrer in Fig. 1 oberen und mit einer seitlichen Seitenkante über geschwächte Linien mit den Seitenwandabschnitten 3a bzw. 5a verbunden. Angrenzend an die Aufreißlaschen 13c und 14c sind Ausnehmungen 15 in den Seitenwandabschnitten 3a und 5a vorgesehen.

Weiter ist in dem Seitenwandabschnitt 4a eine Öffnung mit einer schwenkbaren Lasche 16 angeordnet, die eine Grifföffnung bildet.

Der in Fig. 2 dargestellte einstückige Zuschnitt einer Versand- und Verkaufsverpackung entspricht weitgehend dem in Fig. 1 gezeigten Zuschnitt 1. Gleiche Elemente sind in Fig. 2 daher mit denselben Bezugsziffern versehen. Zusätzlich zu der Trennung der Seitenwände durch die Trennlinie 12 in obere Seitenwandabschnitte 2a, 3a, 4a und 5a sowie untere Seitenwandabschnitte 2b, 3b, 4b und 5b verlaufen in den oberen Seitenwandabschnitten 2a, 3a und 5a sowie in der oberen Klebelasche 11 geschwächte Linien 17. Die oberen Seitenwandabschnitte 3a und 5a sind dabei wiederum über Aufreißlaschen 13c und 14c sowie Faltlaschenpaare 13a, 13b und 14a, 14b mit den unteren Seitenwandabschnitten 3b und 5b einstückig verbunden.

Im Folgenden wird die Funktion der beschriebenen Elemente sowie die Bildung der Versand- und Verkaufsverpackungen aus den Zuschnitten 1 der Figuren 1 und 2 anhand der Figuren 3a bis 3h und 4a bis 4b erläutert:

Zunächst werden die Faltlaschen 13a und 14a des flachliegenden einteiligen Zuschnitts 1 (Fig. 3a und 4a), wie durch die Pfeile in den Figuren 3b und 4b angedeutet, auf die Faltlaschen 13b bzw. 14b aufgefaltet, so dass diese, wie in den Fig. 3c und 4c dargestellt, einander überdeckend aufeinanderliegen. Das obere Verpackungsteil 19 wird dabei soweit um die zwei horizontalen Biegungen der Faltlaschen nach unten gefaltet, dass die durch die Trennlinie 12 gebildeten unteren Kanten der oberen Seitenwandabschnitte 2a, 3a, 4a und 5a an die Rilllinie 10 heranreicht, so dass die oberen Seitenwandabschnitte im aufgerichteten Zustand der Verpackung auf den Bodenlaschen 8 aufstehen. In dieser Lage werden die Faltlaschen 13a und 13b bzw. 14a und 14b maschinell miteinander verklebt. Bei dem in den Fig. 4a bis 4h i.V.m. dem Zuschnitt in Fig. 2 dargestellten Ausführungsbeispiel werden auch die unterhalb der geschwächten Linien 17 liegenden Bereiche der oberen Seitenwandabschnitte 2a, 3a und 5a mit den angrenzenden unteren Seitenwandabschnitten 2b, 3b und 5b verklebt.

Durch Umfalten der Klebelaschen 11 um 180° auf die Seitenwandabschnitte 2a und 2b, Aufeinanderfalten der Seitenwände entlang der zentralen Rilllinie 6 zwischen den Seitenwänden 3 und 4 und anschließende Längsnahtklebung der Klebelaschen 11 mit den Seitenwänden 5 wird ein fertig vorgeklebter flachliegender Zuschnitt erhalten (Fig. 3c und 4c).

Vor dem Befüllen des Versandkartons wird der Zuschnitt derart aufgerichtet, dass die zueinander benachbarten Seitenwände einen Winkel von etwa 90° bilden. Danach werden die Deckellaschen 7 und die Bodenlaschen 8 verschlossen. Damit ergibt sich die in den Figuren 3d und 4d gezeigte fertig konfektionierte Verpackungseinheit mit Ware.

Zum Öffnen der Verpackung wird mit den Fingern in die Ausnehmungen 15 eingegriffen und die Enden der seitlich perforierten Aufreißlaschen werden, wie in den Figuren 3e und 4e durch den Pfeil angedeutet, nach außen gezogen, wodurch ihre Verbindung zu den Seitenwandabschnitten 3a bzw. 5a und den Faltlaschen 13b bzw. 14b gelöst wird. Die oberen Faltlaschen 13b und 14b sind entweder bereits durch die Trennlinien von den Seitenwandabschnitten getrennt oder lediglich durch ihre in den Figuren vertikalen seitlichen Kanten über geschwächte Linien mit den Seitenwandabschnitte 3a und 5a verbunden. Diese geschwächten Linien, die bspw. durch eine Perforation erzeugt sein können, lassen sich mit geringer Kraft durchtrennen, bspw. indem, wie in den Figuren 3f und 4f illustriert, in die durch die Lasche 16 gebildete Öffnung eingegriffen und an der Verpackung gezogen wird.

In der Ausführungsform nach den Figuren 1 und 3a bis 3 wird durch das Durchtrennen der seitlichen geschwächten Linien, über die die oberen Faltlaschen 13b und 14b mit den Seitenwandabschnitten 3a bzw. 5a verbunden sind, die Versandverpackung unmittelbar in eine obere Abdeckung 18 und ein unteres Tray 19 getrennt. Die Abdeckung 18 besteht dabei, wie in Fig. 3g gezeigt, aus den oberen Seitenwandabschnitten 2a, 3a, 4a und 5a mit der oberen Klebelasche 11 sowie den Deckellaschen 7. Das in Fig. 3h dargestellte Tray 19 wird durch die unteren Seitenwandabschnitte 2b, 3b, 4b und 5b mit der unteren Klebelasche 11, den Bodenlaschen 8 und den Faltlaschenpaaren 13a, 13b und 14a, 14b gebildet. Auf diese Weise entsteht beim Öffnen der aus dem Zuschnitt 1 gebildeten Versand- und Verkaufsverpackung ein Tray 19, in dem die Waren sicher verpackt und ansprechend präsentiert werden können.

Bei der in den Figuren 2 und 4a bis 4h gezeigten Ausführungsform wird nach dem Öffnen der Aufreißlaschen 13c und 14c sowie dem Durchtrennen der Verbindung zwischen den Seitenwandabschnitten 3a und 5a und den oberen Faltlaschen 13b bzw. 14b die Verpackungsschachtel dadurch geöffnet, dass die oberen Seitenwandabschnitte 2a, 3a und 5a entlang der geschwächten Linie 17 geteilt werden. Auf diese Weise entsteht eine Abdeckung 18, die aus den Deckellaschen 7, dem oberen Seitenwandabschnitt 4a sowie den in Fig. 2 oberen Seitenwandabschnitten 2a, 3a und 5a gebildet ist. Diese Abdeckung 18 wird, wie in Fig. 4g veranschaulicht, beim Öffnen der Versandschachtel von dem unteren Tray 19 getrennt, der aus den unteren Seitenwandabschnitten 2b, 3b, 4b und 5b mit der unteren Klebelasche 11, den Bodenlaschen 8 und den Faltlaschenpaaren 13a, 13b und 14a, 14b sowie den mit den unteren Seitenwandabschnitten verklebten Bereichen der oberen Seitenwandabschnitte 2a, 3a und 5a besteht.

Wie aus Fig. 4h ersichtlich, weist das von der Abdeckung 18 getrennte Tray 19 damit auf der Seite des unteren Seitenwandabschnitts 2b eine erhöhte Rückwand auf, die durch die unteren Seitenwandabschnitte 2a, 3a und 5a gebildet ist und sich bereichsweise auch entlang der durch die Seitenwandabschnitte 3b und 5b gebildeten Seiten erstreckt. Dem Tray 19 wird dadurch eine erhöhte Stabilität verliehen und das Herausfallen von Gegenständen aus dem von der Abdeckung 18 getrennten Tray 19 wird verhindert.

In Abhängigkeit der in dem Tray 19 zu präsentierenden Waren kann die geschwächte Linie 17 auch anders als in den Fig. 2 und 4 dargestellt verlaufen, um beispielsweise nicht nur auf einer Seite eine erhöhte Rückwand zu bilden.

### Bezugszeichenliste

- 1: Zuschnitt
- 2: Seitenwand
- 2a: oberer Seitenwandabschnitt;
- 2b: unterer Seitenwandabschnitt
- 3: Seitenwand
- 3a: oberer Seitenwandabschnitt;
- 3b: unterer Seitenwandabschnitt
- 4: Seitenwand
- 4a: oberer Seitenwandabschnitt;
- 4b: unterer Seitenwandabschnitt
- 5: Seitenwand
- 5a: oberer Seitenwandabschnitt;
- 5b: unterer Seitenwandabschnitt
- 6: Rilllinie
- 7: Deckellasche
- 8: Bodenlasche
- 9: Rilllinie
- 10: Rilllinie
- 11: Klebelasche
- 12: Trennlinie
- 13a: Faltlasche
- 13b: Faltlasche
- 13c: Aufreißlasche
- 14a: Faltlasche
- 14b: Faltlasche
- 14c: Aufreißlasche
- 15: Ausnehmung
- 16: Lasche
- 17: geschwächte Linie
- 18: oberes Verpackungsteil
- 19: unteres Verpackungsteil

## Patentansprüche

1. Versand- und Verkaufsverpackung aus faltbarem Material, wie Pappe oder Karton, insbesondere Wellpappe, hergestellt aus einem einstückigen Zuschnitt, mit Seitenwänden (2, 3, 4, 5), an deren Längskanten Boden- und Deckellaschen (7, 8) angelenkt sind,
wobei die Verpackung entlang einer in den Seitenwänden vorgesehenen Trennlinie (12) in ein unteres Verpackungsteil (19) mit unteren Seitenwandabschnitten (2b, 3b, 4b, 5b) und daran angelenkten Bodenlaschen (8) und ein oberes Verpackungsteil (18) mit oberen Seitenwandabschnitten (2a, 3a, 4a, 5a) und daran angelenkten Deckellaschen (7) teilbar ist,
wobei im versandfertigen Zustand der Verpackung die Seitenwandabschnitte (2a, 3a, 4a, 5a) des oberen Verpackungsteils (18) zu den Seitenwandabschnitten (2b, 3b, 4b, 5b) des unteren Verpackungsteils (19) derart überlappend angeordnet sind, dass die Seitenwandabschnitte (2a, 3a, 4a, 5a) des obere Verpackungsteils auf den Bodenlaschen (8) des unteren Verpackungsteils (19) aufstehen,
wobei die unteren Seitenwandabschnitte (2b, 3b, 4b, 5b) und die oberen Seitenwandabschnitte (2a, 3a, 4a, 5a) an wenigstens einer Befestigungsstelle lösbar miteinander verbunden sind,
und wobei die durch die Trennlinie (12) bereichsweise voneinander getrennten unteren Seitenwandabschnitte (2b, 3b, 4b, 5b) und oberen Seitenwandabschnitte (2a, 3a, 4a, 5a) über wenigstens eine die Trennlinie (12) unterbrechende Faltlasche (13a, 13b, 14a, 14b) miteinander verbunden sind, die im aufgerichteten Zustand der Verpackung auf eine der Seitenwandabschnitte des unteren Verpackungsteils (19) und/oder des oberen Verpackungsteils (18) aufgefaltet ist, **dadurch gekennzeichnet, dass**
wenigstens eine der Faltlaschen (13b, 14b) über eine Aufreißlasche (13c, 14c) an einer der Seitenwandabschnitte (3a, 5a) angelenkt ist,
die Aufreißlaschen (13c, 14c) über eine Rilliinie oder geschwächte Linie an der wenigstens einen Faltlasche (13b, 14b) angelenkt sind, und
das untere Verpackungsteil (19) und das obere Verpackungsteil (18) über zwei Faltlaschenpaare (13a, 13b, 14a, 14b) miteinander verbunden sind, wobei jedes Faltlaschenpaar eine an dem unteren Verpackungsteil (19) angelenkte untere Faltlasche (13a, 14a) und eine an dieser und an dem oberen Verpackungsteil (18) angelenkte obere Faltlasche (13b, 14b) aufweist.

2. Verpackung nach Anspruch 1, **dadurch gekennzeichnet, dass** die wenigstens eine Faltlasche (13a, 14a) auf eine weitere Faltlaschen (13b, 14b) und/oder auf eine der Seitenwandabschnitte (3a, 3b, 5a, 5b) aufgefaltet ist.

3. Verpackung nach Anspruch 1 oder 2, **dadurch gekennzeichnet, dass** die wenigstens eine Faltlasche (13a, 14a) mit einer weiteren Faltlasche (13b, 14b) und/oder mit einer der Seitenwandabschnitte der Seitenwände (3, 5) verklebt ist.

4. Verpackung nach einem der Ansprüche 1 bis 3, **dadurch gekennzeichnet, dass** das untere Verpackungsteil (19) das obere Verpackungsteil (18) bereichsweise umgreift.

5. Verpackung nach einem der vorangegangenen Ansprüche, **dadurch gekennzeichnet, dass** wenigstens einer der Seitenwandabschnitte (2b, 3b, 5b) des unteren Verpackungsteils (19) mit einem der Seitenwandabschnitte (2a, 3a, 5a) des oberen Verpackungsteils (18) verklebt ist.

6. Verpackung nach Anspruch 5, **dadurch gekennzeichnet, dass** in wenigstens einer der miteinander verklebten Seitenwände (2, 3, 5) eine geschwächte, insbesondere perforierte Linie oder Trennlinie (17) verläuft.

7. Zuschnitt für eine Versand- und Verkaufsverpackung, insbesondere nach einem der vorhergehenden Ansprüche, aus einem einstückigen faltbaren Material, wie Pappe oder Karton, insbesondere Wellpappe, mit Seitenwänden (2, 3, 4, 5), die entlang einer Trennlinie (12) in untere Seitenwandabschnitte (2b, 3b, 4b, 5b) und obere Seitenwandabschnitte (2a, 3a, 4a, 5a) unterteilbar sind,
wobei an den unteren Seitenwandabschnitten (2b, 3b, 4b, 5b) Bodenlaschen (8) und an den oberen Seitenwandabschnitten (2a, 3a, 4a, 5a) Deckellaschen (7) angelenkt sind,
und wobei die Trennlinie (12) durch wenigstens eine auf eine Seitenwand auffaltbare Faltlasche (13a, 13b, 14a, 14b), über die die unteren Seitenwände (2b, 3b, 4b, 5b) mit den oberen Seitenwänden (2a, 3a, 4a, 5a) verbunden sind, unterbrochen ist, **dadurch gekennzeichnet, dass**
wenigstens eine der Faltlaschen (13b, 14b) über eine Aufreißlasche (13c, 14c) an einer der Seitenwandabschnitte (3a, 5a) angelenkt ist,
die Aufreißlaschen (13c, 14c) über eine Rilllinie oder geschwächte Linie an der wenigstens einen Faltlasche (13b, 14b) angelenkt sind, und
die oberen Seitenwandabschnitte (2a, 3a, 4a, 5a) mit den unteren Seitenwandabschnitten (2b, 3b, 4b, 5b) über Faltlaschenpaare verbunden sind, wobei jedes Faltlaschenpaar eine an einer der unteren Seitenwandabschnitte (3b, 5b) angelenkte untere Faltlasche (13a, 14a) und eine mit dieser verbundene und an einer der oberen Seitenwandabschnitte (3a, 5a) angelenkte obere Faltlasche (13b, 14b) aufweist.

8. Zuschnitt nach Anspruch 7, **dadurch gekennzeichnet, dass** die oberen Faltlaschen (13b, 14b) über eine geschwächte, insbesondere perforierte Linie (17) oder eine Trennlinie mit Teilen der oberen Seitenwandabschnitte (3a, 5a) verbunden sind, die im aufgerichteten Zustand der Verpackung mit den unteren Seitenwandabschnitten (3b, 5b) verbunden, insbesondere verklebt sind.

9. Zuschnitt nach Anspruch 8, **dadurch gekennzeichnet, dass** die geschwäche oder Trennlinie (17) zur Bildung eines im aufgerichteten Zustand der Verpackung vorstehenden Seitenwandabschnittes in den angrenzenden äußeren Seitenwandabschnitt (2a, 5a) übergeht.

10. Zuschnitt nach einem der Ansprüche 7 bis 9, **dadurch gekennzeichnet, dass** die unteren und oberen Faltlaschen (13a, 13b, 14a, 14b) und ggf. auch die Aufreißlasche (13c, 14c) im Wesentlichen eine gleiche rechteckige Form aufweisen.

11. Zuschnitt nach Anspruch 10, **dadurch gekennzeichnet, dass** die Breite der Faltlaschen (13, 14) wenigstens das Dreifache ihrer Höhe beträgt.

12. Zuschnitt nach einem der Ansprüche 7 bis 11, wobei vier obere (2a, 3a, 4a, 5a) und vier untere Seitenwandabschnitte (2b, 3b, 4b, 5b) vorgesehen sind, **dadurch gekennzeichnet, dass** jeder zweite obere (3a, 5a) und untere Seitenwandabschnitt (3b, 5b) durch Faltlaschen (13a, 13b, 14a, 14b) aneinander angelenkt sind.

13. Zuschnitt nach einem der Ansprüche 7 bis 12, **dadurch gekennzeichnet, dass** die Trennlinie (12) geradlinig verläuft.

14. Zuschnitt nach einem der Ansprüche 7 bis 13, **dadurch gekennzeichnet, dass** die Trennlinie (12) mit wenigstens einer der Linien im Wesentlichen fluchtet, über die eine Faltlasche (13a, 14a) an einem Seitenwandabschnitt (3b, 5b) angelenkt ist.

## Claims

1. Dispatch and sales packaging made of foldable material, such as cardboard or card, in particular corrugated cardboard, made from a one-piece blank, comprising side walls (2, 3, 4, 5) with bottom and top flaps (7, 8) joined to the longitudinal edges thereof,
wherein the packaging can be divided, along a separating line (12) provided in the side walls, into a lower packaging part (19) with lower side wall sections (2b, 3b, 4b, 5b) and bottom flaps (8) joined thereto and an upper packaging part (18) with upper side wall sections (2a, 3a, 4a, 5a) and top flaps (7) joined thereto,
wherein, in the ready-for-dispatch condition of the packaging, the side wall sections (2a, 3a, 4a, 5a) of the upper packaging part (18) are arranged so that they overlap the side wall sections (2b, 3b, 4b, 5b) of the lower packaging part (19) in such a way that the side wall sections (2a, 3a, 4a, 5a) of the upper packaging part stand on the bottom flaps (8) of the lower packaging part (19),
wherein the lower side wall sections (2b, 3b, 4b, 5b) and the upper side wall sections (2a, 3a, 4a, 5a) are releasably connected to one another at least at one fixing point,
and wherein the lower side wall sections (2b, 3b, 4b, 5b) and upper side wall sections (2a, 3a, 4a, 5a), which are separated from one another in some regions by the separating line (12), are connected to one another by at least one folding flap (13a, 13b, 14a, 14b) which interrupts the separating line (12), said folding flap being folded onto one of the side wall sections of the lower packaging part (19) and/or of the upper packaging part (18) in the assembled condition of the packaging, **characterized in that**
at least one of the folding flaps (13b, 14b) is joined to one of the side wall sections (3a, 5a) via a tear-open flap (13c, 14c),
the tear-open flaps (13c, 14c) are joined to the at least one folding flap (13b, 14b) via a scored line or weakened line, and
the lower packaging part (19) and the upper packaging part (18) are connected to one another via two pairs of folding flaps (13a, 13b, 14a, 14b), wherein each pair of folding flaps comprises a lower folding flap (13a, 14a) which is joined to the lower packaging part (19) and an upper folding flap (13b, 14b) which is joined to the upper packaging part (18).

2. Packaging according to Claim 1, **characterized in that** the at least one folding flap (13a, 14a) is folded onto another folding flap (13b, 14b) and/or onto one of the side wall sections (3a, 3b, 5a, 5b).

3. Packaging according to Claim 1 or 2, **characterized in that** the at least one folding flap (13a, 14a) is glued to another folding flap (13b, 14b) and/or to one of the side wall sections of the side walls (3, 5).

4. Packaging according to one of Claims 1 to 3, **characterized in that** the lower packaging part (19) surrounds the upper packaging part (18) in some regions.

5. Packaging according to one of the preceding claims, **characterized in that** at least one of the side wall sections (2b, 3b, 5b) of the lower packaging part (19) is glued to one of the side wall sections (2a, 3a, 5a) of the upper packaging part (18).

6. Packaging according to Claim 5, **characterized in that** a weakened, in particular perforated, line or separating line (17) runs in at least one of the side walls (2, 3, 5) which are glued to one another.

7. Blank for a dispatch and sales packaging, in particular according to one of the preceding claims, made of a one-piece foldable material, such as cardboard or card, in particular corrugated cardboard, comprising side walls (2, 3, 4, 5) which can be divided along a separating line (12) into lower side wall sections (2b, 3b, 4b, 5b) and upper side wall sections (2a, 3a, 4a, 5a),
wherein bottom flaps (8) are joined to the lower side wall sections (2b, 3b, 4b, 5b) and top flaps (7) are joined to the upper side wall sections (2a, 3a, 4a, 5a),
and wherein the separating line (12) is interrupted by at least one folding flap (13a, 13b, 14a, 14b) which can be folded onto a side wall, via which folding flap the lower side walls (2b, 3b, 4b, 5b) are connected to the upper side walls (2a, 3a, 4a, 5a), **characterized in that**
at least one of the folding flaps (13b, 14b) is joined to one of the side wall sections (3a, 5a) via a tear-open flap (13c, 14c),
the tear-open flaps (13c, 14c) are joined to the at least one folding flap (13b, 14b) via a scored line or weakened line, and
the upper side wall sections (2a, 3a, 4a, 5a) are connected to the lower side wall sections (2b, 3b, 4b, 5b) via pairs of folding flaps, wherein each pair of folding flaps comprises a lower folding flap (13a, 14a) which is joined to one of the lower side wall sections (3b, 5b) and an upper folding flap (13b, 14b) which is joined to one of the upper side wall sections (3a, 5a),

8. Blank according to Claim 7, **characterized in that** the upper folding flaps (13b, 14b) are connected via a. weakened, in particular perforated, line (17) or separating line to parts of the upper side wall sections (3a, 5a) which in the assembled condition of the packaging are connected, in particular glued, to the lower side wall sections (3b, 5b).

9. Blank according to Claim 8, **characterized in that** the weakened or separating line (17), in order to form a side wall section which protrudes in the assembled condition of the packaging, passes over into the adjoining outer side wall section (2a, 5a).

10. Blank according to one of Claims 7 to 9, **characterized in that** the lower and upper folding flaps (13a, 13b, 14a, 14b) and possibly also the tear-open flap (13c, 14c) essentially have an identical rectangular shape.

11. Blank according to Claim 10, **characterized in that** the width of the folding flaps (13, 14) is at least triple the height thereof.

12. Blank according to one of Claims 7 to 11, wherein four upper side wall sections (2a, 3a, 4a, 5a) and four lower side wall sections (2b, 3b, 4b, 5b) are provided, **characterized in that** each second upper side wall section (3a, 5a) and lower side wall section (3b, 5b) are joined to one another by folding flaps (13a, 13b, 14a, 14b).

13. Blank according to one of Claims 7 to 12, **characterized in that** the separating line (12) runs in a straight line.

14. Blank according to one of Claims 7 to 13, **characterized in that** the separating line (12) is essentially aligned with at least one of the lines via which a folding flap (13a, 14a) is joined to a side wall section (3b, 5b).

## Revendications

1. Emballage pour l'expédition et pour la vente à base d'un matériau pouvant être plié, tel que du papier carton ou du carton, notamment du carton ondulé, fabriqué dans un flan en un seul tenant, avec des parois latérales (2, 3, 4, 5) sur les arêtes longitudinales desquelles sont articulées des pattes de fond et de couvercle (7, 8),
l'emballage pouvant être divisé le long d'une ligne de séparation (12) prévue dans les parois latérales pour former une partie d'emballage inférieure (19) avec des sections de parois latérales inférieures (2b, 3b, 4b, 5b) et les pattes de fond (8) qui sont articulées dessus, et une partie d'emballage supérieure (18) avec des sections de parois latérales supérieures (2a, 3a, 4a, 5a) et les pattes de couvercle (7) qui sont articulées dessus,
lorsque l'emballage est monté prêt à l'envoi, les sections de parois latérales (2a, 3a, 4a, 5a) de la partie d'emballage supérieure (18) étant disposées de sorte à chevaucher les sections de parois latérales (2b, 3b, 4b, 5b) de la partie d'emballage inférieure (19) de telle sorte que les sections de parois latérales (2a, 3a, 4a, 5a) de la partie d'emballage supérieure sont posées sur les pattes de fond (8) de la partie d'emballage inférieure (19),
les sections de parois latérales inférieures (2b, 3b, 4b, 5b) et les sections de parois latérales supérieures (2a, 3a, 4a, 5a) étant reliées entre elles de façon réversible en au moins un point de fixation,
et les sections de parois latérales inférieures (2b, 3b, 4b, 5b) et les sections de parois latérales supérieures (2a, 3a, 4a, 5a), séparées les unes des autres par portion par la ligne de séparation (12), étant reliées ensemble par au moins une patte de pliage (13a, 13b, 14a, 14b) interrompant la ligne de séparation (12) et qui lorsque l'emballage est monté, est repliée sur l'une des sections de parois latérales de la partie d'emballage inférieure (19) et/ou de la partie d'emballage supérieure (18), **caractérisé en ce que**
au moins une des pattes de pliage (13b, 14b) est articulée sur une des sections de parois latérales (3a, 5a) par l'intermédiaire d'une patte de déchirage (13c, 14c),
les pattes de déchirage (13c, 14c) sont articulées sur l'au moins une patte de pliage (13b, 14b) par l'intermédiaire d'une ligne de pliage ou d'une ligne affaiblie, et
la partie d'emballage inférieure (19) et la partie d'emballage supérieure (18) sont reliées ensemble par deux paires de pattes de pliage (13a, 13b, 14a, 14b), chacune des paires de pattes de pliage présentant une patte de pliage inférieure (13a, 14a) articulée sur la partie d'emballage inférieure (19) et une patte de pliage supérieure (13b, 14b) articulée sur la patte de pliage inférieure et sur la partie d'emballage supérieure (18).

2. Emballage selon la revendication 1, **caractérisé en ce que** la au moins une patte de pliage (13a, 14a) est repliée sur une autre patte de pliage (13b, 14b) et/ou sur une des sections de parois latérales (3a, 3b, 5a, 5b).

3. Emballage selon la revendication 1 ou 2, **caractérisé en ce que** la au moins une patte de pliage (13a, 14a) est collée à une autre patte de pliage (13b, 14b) et/ou à une des sections de parois latérales des parois latérales (3, 5).

4. Emballage selon l'une des revendications 1 à 3, **caractérisé en ce que** la partie d'emballage inférieure (19) entoure par sections la partie d'emballage supérieure (18).

5. Emballage selon l'une des revendications précédentes, **caractérisé en ce qu'**au moins une des sections de parois latérales (2b, 3b, 5b) de la partie d'emballage inférieure (19) est collée à une des sections de parois latérales (2a, 3a, 5a) de la partie d'emballage supérieure (18).

6. Emballage selon la revendication 5, **caractérisé en ce qu'**une ligne affaiblie, notamment une ligne perforée, ou une ligne de séparation (17) s'étend dans au moins une des parois latérales collées ensemble (2, 3, 5).

7. Flan pour un emballage pour l'expédition et pour la vente, notamment selon l'une des revendications précédentes, à base d'un matériau pouvant être plié et en un seul tenant, tel que du papier carton ou du carton, notamment du carton ondulé, avec des parois latérales (2, 3, 4, 5) pouvant être divisées le long d'une ligne de séparation (12) en des sections de parois latérales inférieures (2b, 3b, 4b, 5b) et des sections de parois latérales supérieures (2a, 3a, 4a, 5a),
des pattes de fond (8) étant articulées sur les sections de parois inférieures (2b, 3b, 4b, 5b) et des pattes de couvercles (7) étant articulées sur les sections de parois supérieures (2a, 3a, 4a, 5a),
la ligne de séparation (12) étant interrompue par au moins une patte de pliage (13a, 13b, 14a, 14b) pouvant être repliée sur une paroi latérale et par laquelle les parois latérales inférieures (2b, 3b, 4b, 5b) sont reliées aux parois latérales supérieures (2a, 3a, 4a, 5a), **caractérisé en ce que**
au moins une des pattes de pliage (13b, 14b) est articulée sur une des sections de parois latérales (3a, 5a) par l'intermédiaire d'une patte de déchirage (13c, 14c),
les pattes de déchirage (13c, 14c) sont articulées sur la au moins une patte de pliage (13b, 14b) par l'intermédiaire d'une ligne de pliure ou d'une ligne affaiblie, et
les sections de parois latérales supérieures (2a, 3a, 4a, 5a) sont reliées aux sections de parois latérales inférieures (2b, 3b, 4b, 5b) par l'intermédiaire de paires de pattes de pliage, chacune des paires de pattes de pliage présentant une patte de pliage inférieure (13a, 14a) articulée sur l'une des sections de parois latérales inférieures (3b, 5b) et une patte de pliage supérieure (13b, 14b) reliée à la patte de pliage inférieure et articulée sur une des sections de parois latérales supérieures (3a, 5a).

8. Flan selon la revendication 7, **caractérisé en ce que** les pattes de pliage supérieures (13b, 14b) sont reliées par l'intermédiaire d'une ligne affaiblie, notamment d'une ligne perforée (17), ou d'une ligne de séparation à des parties des sections de parois latérales supérieures (3a, 5a) qui sont reliées, notamment collées, aux sections de parois latérales inférieures (3b, 5b) lorsque l'emballage est monté.

9. Flan selon la revendication 8, **caractérisé en ce que** la ligne affaiblie ou la ligne de séparation (17) s'étend dans la section de paroi latérale extérieure voisine (2a, 5a) pour former une section de paroi latérale saillante lorsque l'emballage est à l'état monté.

10. Flan selon l'une des revendications 7 à 9, **caractérisé en ce que** les pattes de pliage inférieures et supérieures (13a, 13b, 14a, 14b) et le cas échéant les pattes de déchirage (13c, 14c) ont essentiellement la même forme rectangulaire.

11. Flan selon la revendication 10, **caractérisé en ce que** la largeur des pattes de pliage (13, 14) est au moins trois fois plus grande que leur hauteur.

12. Flan selon l'une des revendications 7 à 11 dans lequel sont prévus quatre sections de parois latérales supérieures (2a, 3a, 4a, 5a) et quatre sections de parois latérales inférieures (2b, 3b, 4b, 5b), **caractérisé en ce qu'**une section de paroi latérale supérieure (3a, 5a) sur deux et une section de paroi latérale inférieure (3b, 5b) sur deux sont articulées entre elles par l'intermédiaire de pattes de pliage (13a, 13b, 14a, 14b).

13. Flan selon l'une des revendications 7 à 12, **caractérisé en ce que** la ligne de séparation (12) est droite.

14. Flan selon l'une des revendications 7 à 13, **caractérisé en ce que** la ligne de séparation (12) est essentiellement alignée avec au moins une des lignes servant à articuler une patte de pliage (13a, 14a) sur une section de paroi latérale (3b, 5b).
